# FASCICULE DE BREVET EUROPEEN

(11) **EP 1 935 282 B1**
(45) Date de publication et mention de la délivrance du brevet: **05.09.2018**
(21) Numéro de dépôt: 07301687.5
(22) Date de dépôt: 18.12.2007
(51) Int. Cl.: A46B 9/02, A46D 1/00, A46B 3/18, A46B 9/06

(54) **Goupillon pour nettoyage de recipients à usage alimentaire**
Flaschenbürste zum Reinigen von Lebensmittelbehältern
Bottle brush for cleaning food containers

(30) Priorité: 22.12.2006 FR 0655856
(43) Date de publication de la demande: 25.06.2008
(73) Titulaire: Allegre Puericulture SNC, 75008 Paris (FR)
(72) Inventeur: Massard, Pauline, 42000 Saint Etienne (FR); Lornage, Christine, 42100 Feurs (FR)
(74) Mandataire: Intès, Didier Gérard André

(56) Documents cités:
- DE-U1- 20 300 665
- GB-A- 2 375 705
- US-A- 2 584 503
- US-A1- 2005 028 308
- US-B1- 6 260 558

## Description

L'invention se rattache au secteur technique des goupillons présentant une ou des parties de brossage pour le nettoyage de récipients du type biberons et similaires.

Il est bien connu que le remplissage des récipients du type biberons par du lait ou un liquide similaire peut laisser, après absorption du produit par l'enfant, des grumeaux ou autres particules de déchets en fond du biberon ou dans la zone de raccordement entre le corps du biberon et le col de ce dernier. En cas d'absorption d'autres liquides, selon la nature de ceux-ci, un phénomène similaire apparaît.

Dans ces conditions, et à des fins d'hygiène, on utilise généralement des goupillons qui sont représentés à titre d'exemple de l'art antérieur figure 1. Ces goupillons peuvent être agencés de manière classique avec un manche de préhension (1a) se prolongeant en extrémité par une partie brosse (1b). Cette brosse est constituée de plusieurs spires de poils disposées radialement à partir d'une âme centrale (1c) pour venir en contact avec l'intérieur du biberon. Le maintien des spires de poils s'effectue de manière connue par tout procédé de fabrication de tressage et de mise en forme. En extrémité opposée au manche, le goupillon peut aussi présenter des touffes de poils (1d) qui sont solidaires à l'âme centrale par agrafage ou similaire. Selon l'art antérieur, la brosse ainsi réalisée, aussi bien dans sa partie longitudinale le long de l'âme centrale, que dans sa partie d'extrémité avant en forme de touffes de poils, est réalisée à partir de poils de mêmes caractéristiques techniques et dimensionnelles (longueur, diamètre, matériaux), qui ont donc un toucher identique et homogène. Ces caractéristiques sont données pour avoir le même effet en toute partie du récipient ou du biberon traité. Un goupillon configuré pour nettoyer l'intérieur d'une bouteille est divulgué par le document US 2 584 503 A. On connaît aussi des goupillons dits « 2 en 1 » commercialisés par le Demandeur qui prévoient un agencement du manche du goupillon pour recevoir à titre complémentaire une brosse de très petite dimension, outre la brosse principale extérieure.

En pratique, il s'avère que l'utilisation de goupillons de ce genre présente certains inconvénients essentiellement dans l'insuffisance de qualité du nettoyage de certaines parties intérieures du biberon, en particulier dans les zones d'angles et près du col d'ouverture du biberon dans la zone de raccordement avec le corps. Il en résulte un nettoyage insuffisant, en laissant la possibilité à des particules ou déchets de matières de s'incruster le long des parois correspondantes du biberon, avec toutes les sources de contamination en résultant.

La démarche du Demandeur a donc été de rechercher une solution qui puisse améliorer les conditions de nettoyage des biberons (B).

La démarche initiale du Demandeur a ainsi été de s'orienter vers un aménagement du biberon lui-même et de ses parois intérieures pour supprimer toutes les zones de recoins ou d'accès difficile au nettoyage. Cela a abouti à la mise en oeuvre d'un biberon décrit dans le brevet français n° 2866561. Cette solution s'est avérée peu satisfaisante, car la qualité du nettoyage bien qu'améliorée reste discutable et aléatoire, en fonction de la nature des déchets, particules et similaires.

Par ailleurs, si l'on considère le coût de fabrication des biberons, et aussi des goupillons qui sont des produits à bas coûts, en fabrication de très grandes séries, les possibilités d'adaptation restaient très limitées.

La démarche du Demandeur s'est donc orientée différemment pour répondre au problème posé de l'amélioration du nettoyage des biberons et réceptacles similaires.

Cette démarche a ainsi consisté à l'analyse de la fonction brossage.

La solution apportée par le Demandeur, à priori simple à condition de poser le problème et d'y répondre, offre les avantages recherchés.

Le goupillon est ainsi remarquable en ce que la partie brosse disposée le long de l'âme centrale du goupillon en prolongement de son manche, et au moins la partie d'extrémité formant touffe de poils, présente des caractéristiques de dureté différente dues au choix sélectif des poils avec des fibres douces et des fibres dures permettant d'avoir des parties de brosses aux caractéristiques différentes pour s'adapter aux zones du récipient ou du biberon à nettoyer en fonction de leur emplacement, en ce que le degré de dureté est donné par le diamètre des fibres des poils des parties de brosse correspondantes.

Ces caractéristiques et d'autres encore ressortiront bien de la suite de la description.

Pour fixer l'objet de l'invention illustrée d'une manière non limitative aux figures des dessins où :
- la figure 1 est une vue en perspective d'un goupillon selon l'art antérieur.
- la figure 2 est une vue en perspective d'un goupillon agencé selon l'invention.
- la figure 3 est une vue d'un biberon recevant le goupillon selon l'invention pour son nettoyage.
- la figure 4 est une vue d'un goupillon selon l'invention dans une variante de réalisation.

Afin de rendre plus concret l'objet de l'invention, on le décrit maintenant d'une manière non limitative illustrée aux figures des dessins.

Le goupillon selon l'invention est référencé dans son ensemble par (10), et il peut être simple ou dans une conception 2 en 1 avec un manche (10g) recevant une partie brosse de petite section.

Selon l'invention, le goupillon (10) est remarquable en ce qu'il comprend une partie brosse (10a) disposée le long de son âme centrale (10b) avec une pluralité de poils (10c) réalisés en forme de fibres ayant des caractéristiques de dureté (d1) déterminées et au moins une partie brosse (10d) en partie d'extrémité avant sous forme de touffes de poils (10e) ayant des fibres de caractéristiques de dureté (d2) différentes et supérieures à ladite dureté (d1) de la partie centrale, et en ce que le degré de dureté est donné par le diamètre des fibres des poils constitutifs.

En variante, les poils (10c) disposés le long de ladite âme centrale sont de dureté supérieure aux poils (10e).

Ainsi, selon l'invention, les poils (10c) sont constitués par des fibres dites douces dont le diamètre se situe entre 0,1 et 0,4 mm. Les poils (10e) sont constitués pour ces fibres dites dures entre 0,20 et 0,70 mm, et on observe qu'en fonction des fourchettes de diamètres précisés, les poils (10c) ont toujours un diamètre inférieur au diamètre des poils (10e) pour un même goupillon pour avoir ainsi sur ledit goupillon deux zones distinctes de dureté réellement différente pour accomplir la fonction recherchée.

En considérant les valeurs ainsi données, un goupillon selon l'invention peut comprendre par exemple des poils de 0,10 mm pour la partie brosse (10a) le long de l'âme centrale (10b), et des poils d'au moins 0,20 mm pour les poils (10e) de la partie d'extrémité avant, mais aussi toute autre combinaison de dureté. Les poils constitutifs de la brosse prise dans son ensemble peuvent être en fibre polyamide connue sous la marque « nylon » ou en polypropylène ou autres matières.

La longueur respective des différentes zones de poils du dureté différente (dl-d2) est déterminée en fonction des besoins.

Par ailleurs, et sans sortir du cadre de l'invention, le goupillon peut être aménagé non plus avec deux zones de brossage distinctes de dureté différenciée, mais par exemple avec trois zones (10a), (10d), (10f), incluant une alternance de dureté différente de poils disposés le long et en extrémité de l'âme centrale. Une configuration peut être en alternance poils durs (10d) - poils doux (10a) - poils durs (10f), ou inversement poils doux - poils durs - poils doux. La longueur de chacune des zones peut varier selon les besoins et les applications.

Dans le cas d'un goupillon dit 2 en 1, comme exposé précédemment, on peut concevoir que chacune des brosses disposées sur l'âme centrale du corps du manche, mais aussi pour le petit goupillon s'intégrant dans le manche du goupillon principal, soient agencées selon l'invention avec la brosse selon l'invention avec un agencement de zones à poils durs, à poils doux.

La solution proposée par l'invention répond au problème posé et permet une qualité de nettoyage optimisée à l'intérieur des récipients du type biberon.

## Revendications

1. Goupillon configuré pour nettoyer l'intérieur d'un biberon, comprenant à partir d'un manche de préhension une partie brosse (10a) disposée le long de son âme centrale (10b) avec une pluralité de poils (10c) et une partie brosse d'extrémité (10d) située à l'opposé de la partie manche,
dans lequel la partie brosse disposée le long de l'âme centrale du goupillon en prolongement de son manche présente une dureté (d1),
dans lequel au moins la partie d'extrémité formant touffe de poils présente une dureté (d2),
dans lequel les duretés (d1) et (d2) sont différentes en définissant des fibres douces et des fibres dures permettant d'avoir des parties de brosses aux caractéristiques différentes pour s'adapter aux zones du biberon à nettoyer en fonction de leur emplacement, et dans lequel le degré de dureté (d1) (d2) est donné par le diamètre des fibres des poils (10c) (10e) des parties de brosse (10a) (10b) correspondantes.

2. Goupillon selon la revendication 1, dans lequel les poils (10c) sont constitués par des fibres dites douces dont le diamètre se situe entre 0,1 et 0,4 mm, et en ce que les poils (10e) sont constitués pour ces fibres dites dures entre 0,20 et 0,70 mm, et en ce que les poils (10c) ont un diamètre inférieur au diamètre des poils (10e) pour un même goupillon pour avoir ainsi sur ledit goupillon au moins deux zones distinctes de dureté réellement différente.

3. Goupillon selon l'une des revendications 1 ou 2, comprenant trois zones (10a), (10d), (10f), incluant une alternance de dureté différente de poils disposés le long et en extrémité de l'âme centrale.

4. Goupillon selon la revendication 3, comprenant une configuration en alternance poils durs (10d) - poils doux (10a) - poils durs (10f).

5. Goupillon selon la revendication 3, comprenant une configuration en alternance poils doux - poils durs - poils doux.

6. Goupillon selon l'une quelconque des revendications 1 à 5, dans son application en un goupillon 2 en 1 du type comprenant un corps creux formant manche avec une brosse extérieure principale en recevant un petit goupillon avec brosse, dans lequel chacune des brosses (10a - 10d) disposées sur l'âme centrale (10b) du corps du manche, et sur le petit goupillon intégré dans le manche sont agencées avec des parties brosses de dureté différente.

7. Goupillon selon la revendication 1 dans lequel les poils sont réalisés en fibre polyamide connue sous la marque nylon, polypropylène et similaires.

## Patentansprüche

1. Flaschenbürste, die für die Reinigung des Innenraums einer Saugflasche ausgelegt ist, die ausgehend von einem Griff einen Bürstenteil (10a), welcher entlang ihres mittleren Steges (10b) mit einer Vielzahl von Borsten (10c) angeordnet ist, sowie einen endseitigen Bürstenteil (10d), welcher dem Griffteil gegenüberliegt, umfasst,
wobei der Bürstenteil, welcher entlang des mittleren Steges der Flaschenbürste in der Verlängerung ihres Griffes angeordnet ist, eine Härte (d1) aufweist,
wobei wenigstens der ein Borstenbüschel bildende endseitige Teil eine Härte (d2) aufweist,
wobei die Härten (d1) und (d2) unterschiedlich sind, indem sie weiche Fasern und harte Fasern definieren, die ermöglichen, Bürstenteile mit unterschiedlichen Eigenschaften zu haben, um sich den zu reinigenden Bereichen der Saugflasche in Abhängigkeit von ihrer Stelle anzupassen, und
wobei der Härtegrad (d1) (d2) durch den Durchmesser der Fasern der Borsten (10c) (10e) der entsprechenden Bürstenteile (10a) (10b) vorgegeben ist.

2. Flaschenbürste nach Anspruch 1, wobei die Borsten (10c) aus sogenannten weichen Fasern bestehen, deren Durchmesser zwischen 0,1 und 0,4 mm beträgt, und die Borsten (10e) für diese sogenannten harten Fasern zwischen 0,20 und 0,70 mm ausgebildet sind, und die Borsten (10c) einen Durchmesser aufweisen, der kleiner ist als der Durchmesser der Borsten (10e) für eine gleiche Flaschenbürste, um somit an der Flaschenbürste über wenigstens zwei getrennte Bereiche mit tatsächlich unterschiedlicher Härte zu verfügen.

3. Flaschenbürste nach einem der Ansprüche 1 oder 2, wobei sie drei Bereiche (10a), (10d), (10f) mit einer Abwechslung unterschiedlicher Härte von entlang und am Ende des mittleren Steges angeordneten Borsten umfasst.

4. Flaschenbürste nach Anspruch 3, wobei sie eine abwechselnde Anordnung aus harten Borsten (10d) - weichen Borsten (10a) - harten Borsten (10f) aufweist.

5. Flaschenbürste nach Anspruch 3, wobei sie eine abwechselnde Anordnung aus weichen Borsten - harten Borsten - weichen Borsten aufweist.

6. Flaschenbürste nach einem der Ansprüche 1 bis 5, bei ihrer Anwendung als eine 2-in-1-Bürste vom Typ umfassend einen einen Griff bildenden Hohlkörper mit einer äußeren Hauptbürste unter Aufnahme einer kleinen Flaschenbürste mit Bürste, wobei eine jede der Bürsten (10a - 10d), die an dem mittleren Steg (10b) des Körpers des Griffes angeordnet sind, und an der kleinen Flaschenbürste, die in den Griff integriert ist, mit Bürstenteilen unterschiedlicher Härte angeordnet sind.

7. Flaschenbürste nach Anspruch 1, wobei die Borsten aus Polyamidfaser, bekannt unter der Marke Nylon, Polypropylen und ähnlichen ausgebildet sind.

## Claims

1. A bottle brush configured to clean the inside of a bottle, comprising, from a gripping handle, a brush part (10a) arranged along its central core (10b) with a plurality of bristles (10c) and an end brush part (10d) located opposite the handle part,
wherein the brush part arranged along the central core of the bottle brush in the extension of its handle has a hardness (d1),
wherein at least the end part forming a tuft of bristles has a hardness (d2),
wherein the hardnesses (d1) and (d2) are different, defining soft fibers and hard fibers making it possible to have brush parts with different characteristics to adapt to zones of the bottle to be cleaned based on their location, and
wherein the degree of hardness (d1) (d2) is given by the diameters of the fibers of the bristles (10c) (10e) of the corresponding brush parts (10a) (10b).

2. The bottle brush according to claim 1, wherein the bristles (10c) are made up of so-called soft fibers, the diameter of which is between 0.1 and 0.4 mm, and in that the bristles (10e) are made up, for these so-called hard fibers, of between 0.20 and 0.70 mm, and in that the bristles (10c) have a diameter smaller than the diameter of the bristles (10e) for a same bottle brush to thus have, on said bottle brush, at least two separate hardness zones that are truly different.

3. The bottle brush according to one of claims 1 or 2, comprising three zones (10a), (10d), (10f), including alternating different hardnesses of bristles arranged along and at the end of the central core.

4. The bottle brush according to claim 3, comprising an alternating configuration of hard bristles (10d) - soft bristles (10a) - hard bristles (10f).

5. The bottle brush according to claim 3, comprising an alternating configuration of soft bristles - hard bristles - soft bristles.

6. The bottle brush according to any one of claims 1 to 5, as it applies to a 2 in 1 bottle brush of the type comprising a hollow body forming a handle with a main outer brush while receiving a small bottle brush with a brush, in which each of the brushes (10a - 10d) arranged on the central core (10b) of the body of the handle, and on the small bottle brush integrated into the handle, are arranged with brush parts with a different hardness.

7. The bottle brush according to claim 1, wherein the bristles are made from polyamide fiber known under the nylon, polypropylene and similar marks.
